# EUROPÄISCHE PATENTSCHRIFT

(11) **EP 0 054 123 B1**
(45) Veröffentlichungstag und Bekanntmachung des Hinweises auf die Patenterteilung: **31.07.1985**
(21) Anmeldenummer: 81108362.5
(22) Anmeldetag: 15.10.1981
(51) Int. Cl.: H01R 15/10

(54) **Elektrische Federklemme**
Spring terminal
Borne de contact électrique à ressort

(30) Priorität: 12.12.1980 DE 3046957
(43) Veröffentlichungstag der Anmeldung: 23.06.1982
(73) Patentinhaber: Multi-Contact AG Basel, CH-4056 Basel (CH)
(72) Erfinder: Kunz, Jacques, CH-4142 Münchenstein (CH)
(74) Vertreter: Rottmann, Maximilian R.

## Beschreibung

Die Erfindung bezieht sich auf eine elektrische Federklemme mit einem länglichen, im wesentlichen zylindrischen Kontaktelement, das eine radiale Durchbrechung für die Aufnahme eines ersten Anschlußleiters sowie eine an der Außenseite gegen Berührung isolierte buchsenförmige Verlängerung mit einer zentralen Bohrung zur Aufnahme eines zweiten Anschlußleiters aufweist, wobei ein am Kontaktelement längsverschiebbar gelagertes, mittels Federspannung aus der Aufnahmestellung für den ersten Anschlußleiter herausgedrücktes und gegen diese Federspannung in die Aufnahmestellung überführbares, aus Isolierstoff bestehendes hülsenförmiges Anpreßelement vorgesehen ist, welches mit seinem unteren Teil das Kontaktelement wenigstens im Aufnahmebereich des ersten Anschlußleiters sowie mit seinem oberen Teil im Bereich der buchsenförmigen Verlängerung gegen Berührung sichernd umfaßt.

Solche Federklemmen werden in der Praxis auch als »Polklemmen« bezeichnet und finden breite Anwendung für den Aufbau von experimentellen, aber auch von festinstallierten Schaltungen, bzw. von Meßschaltungen im Nieder-und Mittelspannungsbereich.

Feder- oder Polklemmen der vorgenannten Art sind in der Handhabung einfach und bequem, weil der Anschlußleiter nach Anheben des Anpreßelementes lediglich in die Kontaktausnehmung, im allgemeinen eine Querbohrung eines Kontaktzapfens oder dergleichen, einzuführen ist, worauf die Arretierung und Kontaktgabe durch bloße Freigabe des Anpreßelementes eintritt. Problematisch bei diesen Kontaktklemmen ist jedoch die Sicherung des Benützers gegen Berührung mit spannungsführenden Leitern, insbesondere bei angehobenem Anpreßelement, weil bei den üblichen Ausführungen in diesem Zustand die Kontaktausnehmung und benachbarte Bereiche des Kontaktelementes freiliegen.

Daneben sind Kontakt- bzw. Polklemmen mit einem zusätzlichen Buchsenteil für den Anschluß von Einzelsteckern bekannt. Das Klemmteil weist dort jedoch kein verschiebbares und unter Federdruck stehendes Anpreßelement auf, sondern eine von Hand durch Drehen zwischen einer Öffnungsstellung und einer Anpreßstellung bewegliche Überwurfmutter, deren Bohrung im äußeren Bereich als Buchsen-Kontaktelement ausgebildet ist. Diese Ausführungen entsprechen nicht der eingangs erwähnten Gattung von Federklemmen, und es fehlt ihnen die bequeme und einfache Handhabung zum Anschließen und Lösen des Leiters. Hinsichtlich Berührungsschutz des Benützers bestehen die gleichen Nachteile wie bei den erwähnten, einfachen Federklemmen.

Aus der FR-A-1 081 200 ist eine Federklemme der eingangs genannten Art bekannt, welche im Normalfall wohl einen gewissen Schutz gegen Berührung des spannungsführenden Kontaktelementes geben kann. Bei starker Verschiebung des Anpreßelementes ist jedoch die obere Stirnfläche des Kontaktelementes einer unbeabsichtigten Berührung zugänglich. Außerdem ist der obere Rand des aus Isolierstoff bestehenden Anpreßelementes sehr exponiert und kann leicht beschädigt werden, so daß der Berührungsschutz nicht mehr gegeben ist. Im wesentlichen die gleichen Nachteile sind auch bei der Klemme vorhanden, die in der »Polytechnischen Zeitschrift«, Band 28, Nr. 21, 1973, Seite 711 gezeigt ist.

Aufgabe der Erfindung ist die Schaffung einer Federklemme, die sich durch bequeme Handhabung bei einwandfreiem Berührungsschutz auszeichnet und ein in diesen Berührungsschutz einbezogenen Buchsenteil für den Anschluß eines zweiten Leiters aufweist. Die erfindungsgemäße Lösung dieser Aufgabe bei einer Federklemme der eingangs genannten Gattung erfolgt durch die Merkmale des kennzeichnenden Teils des Anspruchs 1.

Durch die erfindungsgemäße Ausbildung ergibt sich zum einen ein verbesserter, sozusagen »doppelwandiger« Berührungsschutz des am meisten exponierten und deshalb auch am ehesten einer allfälligen Beschädigung unterworfenen Buchsenteiles; gleichzeitig ist die einfache Handhabung der Federklemme beim Anschließen und Lösen des ersten Leiters durch axiales Verschieben des Anpreßelementes gewährleistet, wobei außerdem die Ausnutzung des Anpreßelementes für die zusätzliche Abschirmung der leitfähigen Bestandteile zu einer einfachen Konstruktion führt. Zum andern ergibt sich bei eingesetztem Stecker als zweitem Anschlußleiter mit einem zylindrisch mit Abstand den leitenden Steckerstift umgebenden Steckerisoliermantel eine labyrinthartige Schachtelung der ineinandergreifenden Isolierhülse und Buchsenelemente mit vergleichsweise großen elektrischen Kriechwegen und einem hervorragenden Berührungsschutz.

Dieser kann noch weiter dadurch verbessert werden, daß an der Außenfläche der buchsenförmigen Verlängerung des Kontaktelementes eine eigene Isolierabdeckung angebracht ist.

Nicht zuletzt ist auch eine wirksame mechanische Abdichtung der Federklemmen gegen eindringenden Staub gegeben, was schließlich der Langlebigkeit und Zuverlässigkeit der Federklemme zugutekommt.

Weitere Vorteile der Erfindung werden anhand des in der Zeichnung dargestellten Ausführungsbeispiels erläutert. Hierin ist eine erfindungsgemäße Federklemme mit Buchsenteil in einem Axial-Teilschnitt wiedergegeben.

Die dargestellte Federklemme umfaßt ein Klemmteil KT und ein Buchsenteil BT. Das Klemm-Kontaktelement KK ist stiftförmig ausgebildet und mit einer radialen Durchbrechung AK für die Aufnahme eines nicht dargestellten ersten Anschlußleiters versehen. Mit einem inneren Bolzenabschnitt durchgreift das Klemm-Kontaktelement KK ein isolierendes Sockelelement SE, welches in eine Bohrung einer Gehäuseplatte PL eingesetzt und an der Gehäuseinnenseite mittels einer Isolierscheibe S sowie einer Verschraubung V gehalten ist. Das Buchsenteil BT wird durch eine am Klemmteil KT einstückig ausgebildete buchsenförmige Verlängerung BK mit einer zentralen Bohrung AB für die Aufnahme eines zweiten, nicht dargestellten Anschlußleiters gebildet. Die buchsenförmige Verlängerung BK besteht aus einem inneren, dünnwandigzylindrischen Leitkörper LK mit einer äußeren Isolierabdeckung ID. Letztere ist in Axialrichtung der Buchse nach außen hin über das Ende des Leitkörpers hinaus verlängert und bildet einen isolierenden Öffnungsabschnitt OA, so daß ein Sicherheitsabstand mit entsprechendem Kriechweg zwischen dem leitfähigen Bestandteil des Buchsenteils BT und der Buchsenöffnung gebildet ist.

Auf der durch das Klemm-Kontaktelement KK und die buchsenförmige Verlängerung BK gebildeten, insgesamt stiftartig ausgebildeten Baueinheit ist außen axial verschiebbar ein aus Isolierstoff bestehendes, hülsenförmiges Anpreßelement AP gelagert. Dieses Anpreßelement ist in der dargestellten Ausgangslage durch eine Anpreßfeder AF in Axialrichtung nach außen gegen einen ringförmigen Ansatz A der hülsenförmigen Verlängerung BK vorgespannt, wobei die radiale Durchbrechung AK gegen eine entsprechende Kontaktöffnung KO des Anpreßelementes AP versetzt ist. Zum Einführen des nicht dargestellten ersten Anschlußleiters, beispielsweise eines entsprechenden Leitungsdrahtendes, wird das Anpreßelement AP in Axialrichtung gegen die Anpreßfeder AF nach unten gedrückt, bis die radiale Durchbrechung AK mit der Kontaktöffnung KO fluchtet. Nach Freigabe des Anpreßelementes AP wird der Anschlußleiter zwischen dem Klemm-Kontaktelement KK und der Wandung des Anpreßelementes AP verspannt, so daß eine sichere Kontaktgabe gewährleistet ist. Die Kontaktöffnung KO ist dazu mit einem inneren Verstärkungsflansch F versehen, der die Anpreßkraft auf den Anschlußleiter überträgt. Zur erleichterten Handhabung beim Einsetzen des ersten Anschlußleiters ist die Außenfläche des Anpreßelementes AP mit einer Ring-Nut-Oberflächengliederung GR versehen.

Das insgesamt einstückig ausgebildete Anpreßelement AP weist an seinem äußeren Endabschnitt einen oberen, als erste Isolierhülse IHa dienenden Teil auf, der das Buchsen-Kontaktelement BK in Axialrichtung bis in Höhe der Buchsenöffnung umgreift, und zwar in der dargestellten Ruhelage des Anpreßelementes. Dadurch ergibt sich die erstrebte Abschirmung der innenliegenden Leiterbestandteile der Klemme gegen Berührung. Die vergleichsweise große Axialerstreckung der Isolierhülse IHa ergibt hier beträchtliche Kriechweglängen, so daß auch bei feuchter Atmosphäre eine hohe Sicherheit gegeben ist.

Zwischen der Innenfläche des oberen, als erste Isolierhülse IHa dienenden Teils und der Außenfläche der buchsenförmigen Verlängerung BK ist ein zylindrischer Aufnahmeraum AR für einen Steckerisoliermantel gebildet, etwa eine an sich übliche, den Steckerstift mit Radialabstand umgebende Isolierhülse. Damit ergibt sich eine gegenseitige axiale Übergreifung mehrerer hülsenförmiger Isolierteile nach Art einer Labyrinthdichtung mit entsprechend hochwertiger Abschirmung und Isolierung. Dazu trägt insbesondere auch die Isolierabdeckung ID der buchsenförmigen Verlängerung BK bei, ebenso auch der isolierende Öffnungsabschnitt OA am äußeren Ende des Buchsen-Leitkörpers LK.

Der innere Endabschnitt des AnpreßelementesAP bildet einen unteren Teil IHb, welcher die Anpreßfeder AF und den äußeren Teil des Sokkelelementes SE umgreift. Auch hier ist die Länge der Axialübergreifung so bemessen, daß eine zuverlässige Abschirmung gegen Berührung durch den Benutzer in der maximal nach außen verschobenen Lage des Anpreßelementes AP gewährleistet ist. Für diese Axialübergreifung ist am Sockelelement SE ein als Isolierhülse IHc dienendes Teil angeformt, das seinerseits die inneren, leitenden Bestandteile des Klemmteils KT umgreift. Durch die einstückige Ausbildung des Sockelelementes mit seiner Isolierhülse ergibt sich auch hier ein mit geringem Aufwand herstellbares Konstruktionsteil. Insgesamt kann der Herstellungsaufwand bei einer Konstruktion der vorliegenden Art trotz der wesentlich verbesserten Berührungsabschirmung niedrig gehalten werden.

## Patentansprüche

1. Elektrische Federklemme mit einem länglichen, im wesentlichen zylindrischen Kontaktelement (KK), das eine radiale Durchbrechung (AK) für die Aufnahme eines ersten Anschlußleiters sowie eine an der Außenseite gegen Berührung isolierte, buchsenförmige Verlängerung (BK) mit einer zentralen Bohrung (AB) zur Aufnahme eines zweiten Anschlußleiters aufweist, wobei ein am Kontaktelement (KK) längsverschiebbar gelagertes, mittels Federspannung aus der Aufnahmestellung für den ersten Anschlußleiter herausgedrücktes und gegen diese Federspannung in die Aufnahmestellung überführbares, aus Isolierstoff bestehendes, hülsenförmiges Anpreßelement (AP) vorgesehen ist, welches mit seinem unteren Teil (IHb) das Kontaktelement (KK) wenigstens im Aufnahmebereich des ersten Anschlußleiters sowie mit seinem oberen Teil (lHa) im Bereich der buchsenförmigen Verlängerung (BK) gegen Berührung sichernd umfaßt, dadurch gekennzeichnet, daß zwischen der Innenfläche des Oberteils (IHa) des Anpreßelementes (AP) und der Außenfläche der buchsenförmigen Verlängerung (BK) des Kontaktelementes (KK) ein zylindrischer Aufnahmeraum (AR) für einen Stecker-Isoliermantel gebildet ist.

2. Federklemme nach Anspruch 1, dadurch gekennzeichnet, daß an der Außenfläche der buchsenförmigen Verlängerung (BK) des Kontaktelementes (KK) eine eigene Isolierabdeckung (ID) angebracht ist.

3. Federklemme nach Anspruch 2, dadurch gekennzeichnet, daß das Unterteil (IHb) des Anpreßelementes (AP) im Durchmesser vergrößert ist und eine den Fuß des zylindrischen Kontaktelementes (KK) umhüllende Isolierhülse (lHc) übergreift.

4. Federklemme nach Anspruch 3, dadurch gekennzeichnet, daß die den Fuß des zylindrischen Kontaktelementes (KK) umhüllende Isolierhülse (lHc) zumindest den unteren Teil der Anpreßfeder (AF) umgreift.

## Claims

1. Electrical spring terminal with an elongate essentially cylindrical contact element (KK) which has a radial perforation (AK) for receiving a first connecting conductor and a bush-shaped extension (BK) insulated on the outside against contact and possessing a central bore (AB) for receiving a second connecting conductor, there being a sleeve-shaped press-on element (AP) consisting of insulating material, which is mounted so as to be longitudinally displaceable on the contact element (KK) and is forced out of the receiving position for the first connecting conductor by means of spring tension and can be transferred into the receiving position against this spring tension, and which surrounds the contact element (KK) by means of its lower part (lHb) at least in the region receiving the first connecting conductor and by means of its upper part (lHa) in the region of the bush-shaped extension (BK), so as to secure the said contact element (KK) against contact, characterised in that a cylindrical receiving space (AR) for a plug- insulating sheath is formed between the inner face of the upper part (IHa) of the press-on element (AP) and the outer face of the bush-shaped extension (BK) of the contact element (KK).

2. Spring terminal according to claim 1, characterised in that a special insulating covering (ID) is provided on the outer face of the bush-shaped extension (BK) of the contact element (KK).

3. Spring terminal according to claim 2, characterised in that the lower part (lHb) of the press-on element (AP) is enlarged in diameter and engages over an insulating sleeve (IHc) encasing the foot of the cylindrical contact element (KK).

4. Spring terminal according to claim 3, characterised in that the insulating sleeve (lHc) encasing the foot of the cylindrical contact element (KK) engages around at least the lower part of the press-on spring (AF).

## Revendications

1. Borne à ressort électrique comportant un élément de contact (KK) allongé essentiellement cylindrique qui présente un évidement radial (AK) destiné à recevoir un premier conducteur de liaison ainsi qu'un prolongement (BL) en forme de douille isolé de tout contact sur sa face extérieure et comportant un alésage central (AB) pour la réception d'un second conducteur de liaison, borne dans laquelle est prévu un élément d'appui (AP) en matériau isolant et en forme de douille, monté de façon à coulisser longitudinalement sur l'élément de contact (KK), poussé par la tension d'un ressort hors de la position de réception pour le premier conducteur de liaison et pouvant être placé dans la position de réception contre cette tension de ressort, ledit élément d'appui entourant l'élément de contact (KK) avec une sécurité contre tout contact par sa partie inférieure (lHb) au moins dans la zone de réception du premier conducteur de liaison, et par sa partie supérieure (IHa) dans la zone du prolongement (BK) en forme de douille, caractérisée par le fai qu'un espace de réception (AR) cylindrique pour une gaine isolante de fiche est constitué entre la surface intérieure de la partie supérieure (IHa) de l'élément d'appui (AP) et la surface extérieure du prolongement (BK) en forme de douille de l'élément de contact (KK).

2. Borne à ressort selon la revendication 1, caractérisée par le fait qu'un revêtement isolant propre (ID) est prévu sur la surface extérieure du prolongement en forme de douille (BK) de l'élément de contact (KK).

3. Borne à ressort selon la revendication 2, caractérisée par le fait que la partie inférieure (lHb) de l'élément d'appui (AP) a un diamètre accru et recouvre un manchon isolant (IHc) entourant la base de l'élément de contact cylindrique (KK).

4. Borne à ressort selon la revendication 3, caractérisée par le fait que le manchon isolant (IHc) entourant la base de l'élément de contact cylindrique (KK) entoure au moins la partie inférieure du ressort de compression (AF).
